# EUROPÄISCHE PATENTSCHRIFT

(11) **EP 0 279 385 B1**
(45) Veröffentlichungstag und Bekanntmachung des Hinweises auf die Patenterteilung: **04.12.1991**
(21) Anmeldenummer: 88102118.2
(22) Anmeldetag: 12.02.1988
(51) Int. Cl.: F21V 11/02

(54) **Leuchte**
Light fixture
Dispositif d'éclairage

(30) Priorität: 17.02.1987 DE 3705021
(43) Veröffentlichungstag der Anmeldung: 24.08.1988
(73) Patentinhaber: SIEMENS AKTIENGESELLSCHAFT, 80333 München (DE)
(72) Erfinder: Prodell, Peter, Dipl.-Phys., D-8000 München 45 (DE)

(56) Entgegenhaltungen:
- EP-A- 0 021 384
- DE-A- 1 954 361
- FR-A- 1 364 762
- FR-A- 1 570 726
- FR-A- 1 570 727

## Beschreibung

Die Erfindung bezieht sich auf eine Leuchte für Deckeneinbau, Deckenanbau und Pendelaufhängung mit einem kastenförmigen Gehäuse sowie einem in die Lichtaustrittsöffnung eingesetzten Raster aus gitterförmig angeordneten Lamellen mit wenigstens angenähert doppelparabolförmigem Querschnitt, das bei möglichst geringen Abdeckverlusten des Lichtes der über dem Raster im Gehäuse angeordneten Lampen entsprechend den jeweiligen Anforderungen am Arbeitsplatz bzw. im Raum die gewünschte Abschirmung erzeugt.

Spezielle Absschirmbedingungen der genannten Art erfüllende Leuchten sind beispielsweise durch die Literaturstelle Siemens-Elektrodienst, 21. Jahrgang, Heft 3, April 1980, Seiten 4 und 5, US-A 3,591,798 sowie EP-A-0 021 384 bekannt. Die Realisierung der Abschirmbedingung ergibt durch Rechnung einen Grenzwert für den Abstand zwischen zwei aufeinander folgenden Lamellen des Rasters. Dieser Grenzwert ist im Hinblick auf eine möglichst geringe Abdeckung des Lampenlichts bei vorgegebener Lamellenhöhe und Querschnittskontur so festgelegt, daß die gewünschte Abschirmbedingung gerade noch erfüllt ist. Für die sogenannte BAP-Bedingung bedeutet dies beispielsweise, daß die Unterteilung der Leuchtdichte im 90°-Winkelbereich zwischen Vertikale und Horizontale in zwei Teilbereiche, nämlich einen Ausleuchtbereich und einen Dunkelbereich, entsprechend einem Ausleuchtwinkel γ = 50° und einem Abschirmwinkel β = 40°, festgelegt sind. Dabei muß die Leuchtdichte im Dunkelbereich < 200 cd/m² bleiben.

In zahlreichen Anwendungsfällen ist es nicht möglich, über die Gesamtabmessungen des Rasters wie auch über die Lamellen selbst frei zu verfügen, sei es, daß im Rahmen der Altbausanierung die Deckenöffnungen für die Leuchten einschließlich der Einbauhöhe fest vorgegeben sind, oder aus ästhetischen Gründen für ein Raster mit vorgegebenen Rahmenabmessungen Lamellen mit einer vorgegebenen Höhe und Querschnittskontur zum Einsatz kommen sollen. In solchen Fällen kann dann im allgemeinen der genannte Grenzwert-Lamellenabstand nicht eingehalten werden. Um hier die gewünschte Abschirmbedingung trotzdem einzuhalten, müssen die Lamellen des Rasters dann für einen gegenseitigen Abstand festgelegt werden, der kleiner ist als der genannte Grenzwert-Lamellenabstand. Die unvermeidbare Abdeckung des Lampenlichtes durch das Raster wird dadurch in unerwünschter Weise vergrößert.

Der Erfindung liegt die Aufgabe zugrunde, für eine eine spezielle Abschirmbedingung entsprechend der Bildschirmarbeitsplatz BAP-Bedingung erfüllende Leuchte der eingangs erwähnten Art eine Lösung für ein Raster anzugeben, bei dem die Abdeckverluste des Lampenlichts trotz nicht einhaltbarem Grenzwert-Lamellenabstand minimiert sind.

Diese Aufgabe wird gemäß der Erfindung durch die im Patentanspruch 1 angegebenen Merkmale gelöst.

Der Erfindung liegt die wesentliche Erkenntnis zugrunde, daß bei der Gestaltung eines spezielle Abschirmbedingungen entsprechend der BAP-Bedingung erfüllenden Rasters für den Fall, daß sich hierbei der Grenzwert-Lamellenabstand zwischen aufeinander folgenden Lamellen nicht einhalten läßt, ein Lösungsansatz auch darin gegeben ist, unter Einhaltung der gewünschten Abschirmbedingung einzelne Lamellen in ihrer Höhe zu verkürzen.

Zweckmäßige Ausgestaltungen des Gegenstandes nach dem Patentanspruch 1 sind in den Patentansprüchen 2 und 3 angegeben.

In der Zeichnung bedeuten die der näheren Erläuterung der Erfindung dienenden Figuren
- Fig. 1: eine eine spezielle Abschirmbedingung entsprechend der BAP-Bedingung näher erläuternde Schemazeichnung,
- Fig. 2: eine den Grenzwert-Lamellenabstand eines die gewünschte Abschirmbedingung entsprechend der BAP-Bedingung erfüllenden Rasters näher erläuternde Schemazeichnung,
- Fig. 3: eine der Fig. 2 entsprechende Schemazeichnung eines die gewünschte Abschirmbedingung entsprechend der BAP-Bedingung erfüllenden Rasters für minimale Abdeckung des Lampenlichtes bei einem gegenseitigen Lamellenabstand, der vom Grenzwert-Lamellenabstand abweicht,
- Fig. 4: ein Raster für eine Langfeldleuchte mit einer Lamellengestaltung entsprechend Fig. 3,
- Fig. 5: ein Raster für eine rotationssymmetrische Leuchte mit einer Lamellengestaltung entsprechend Fig. 3.

Die Schemazeichnung nach Fig. 1 zeigt eine in eine Decke DK eines Raumes eingelassene Leuchte L in Form einer Langfeldleuchte in deren Lichtaustrittsöffnung das Raster R eingefügt ist. Die spezielle Abschirmbedingung entsprechend der BAP-Bedingung bedeutet, daß in dem vom Abschirmwinkel β bestimmten Dunkelbereich kein direktes Licht der Lampe austreten darf und dieser Dunkelbereich DB sich durch eine Leuchtdichte ≦ 200 cd/m² auszeichnet. Das direkt austretende Lampenlicht ist auf den Ausleuchtbereich AB entsprechend dem Ausleuchtwinkel γ begrenzt. Der Abschirmwinkel β kann in den Grenzen 5-50° liegen.

In Fig. 2 sind zwei Lamellen La des Rasters R nach Fig. 1, die einen doppelparabolförmigen Querschnitt aufweisen, dargestellt. Das aus diesen Lamellen La gebildete Raster R ist an der Oberseite durch die Lamellenfußebene LFE und an der Unterseite durch die Lamellenspitzenebene LSE begrenzt. Die Lamellen La haben alle die gleiche Höhe und den gegenseitigen Grenzwert-Lamellenabstand 1o. Dieser Grenzwert-Lamellenabstand 1o ergibt sich dadurch, daß direkt austretendes Lampenlicht nach unten aus dem Raster R heraus nur unter einem Winkel austreten kann, der größer als der Abschirmwinkel β ist. Die Bezugsebene für den Strahlwinkel ist hierbei die Horizontale. Ein solcher Lichtstrahl ist in Fig. 2 mit s1 bezeichnet. Das Lampenlicht, das unter einem Winkel austreten möchte, der kleiner ist als der Abschirmwinkel β , trifft auf eine parabolische Seitenfläche einer Lamelle La auf und wird dort nach unten in den Ausleuchtbereich AB nach Fig. 1 reflektiert. In Fig. 2 ist ein solcher Lichtstrahl eingezeichnet und mit s2 bezeichnet.

Würde der gegenseitige Abstand zweier aufeinander folgender Lamellen La des Rasters R kleiner gewählt werden als der in Fig. 2 angegebene Grenzwert-Lamellenabstand 1o, dann würde nicht nur der Abschirmwinkel β zunehmen, sondern sich darüber hinaus auch die Lichtabdeckfläche des Rasters R im Bereich der Lamellenfußebene LFE vergrößern, weil sich ja dann, bezogen auf die Gesamtlänge des Rasters, parallel zur Leuchtstoffröhre eine größere Anzahl von Lamellen mit der Fußbreite bo für das Raster ergeben würde. Eine Vergrößerung des gegenseitigen Lamellenabstandes über den Grenzwert-Lamellenabstand 1o hinaus würde zwar die Abdeckverluste des Lampenlichtes verringern, doch wäre dann der geforderte Abschirmwinkel β nicht mehr eingehalten. Der Dunkelbereich DB nach Fig. 1 würde mit anderen Worten auf Kosten des Ausleuchtbereichs AB abnehmen.

Kann das Raster hinsichtlich möglichst geringer Lampenlicht-Abdeckverluste nicht für den Grenzwert-Lamellenabstand 1o verwirklicht werden, dann lassen sich trotzdem günstige Lampenlicht-Abdeckverluste dadurch gewährleisten, daß bei einem Lamellenabstand 1 < 1o, wie das Fig. 2 entsprechende Bild in Fig. 3 zeigt, wechselweise anstatt einer Lamelle La, wie sie in Fig. 3 in unterbrochener Linie dargestellt ist, eine Lamelle ZLa vorgesehen wird, die hierbei im Sinne der Verwirklichung des gewünschten Abschirmwinkels β soweit in ihrer Höhe gegenüber der normalen Lamelle La verkürzt ist, daß der Abschirmwinkel β gerade eingehalten wird. Da die Fußfläche einer Lamelle, die für die Abdeckung des Lampenlichtes maßgebend ist, mit zunehmender Höhe einer Lamelle überproportional zunimmt, ergibt sich für die Lamellen ZLa aufgrund ihrer verkürzten Höhe eine Fußfläche, die beispielsweise bei einer Verringerung der Fußbreite bo auf eine Fußbreite Zbo, entsprechend einer Verkürzung der Höhe um 40 %, um 50 % abnimmt. Dies bedeutet aber, daß bei einer Rastergestaltung entsprechend dem Schema nach Fig. 3 die Gesamtabdeckfläche des Rasters R, und damit die Lampenlicht-Abdeckverluste in der Lamellenfußebene LFE, kleiner ist, als bei Verwendung gleich hoher Lamellen.

Dieser Sachverhalt wird besonders augenfällig deutlich anhand des in Fig. 4 dargestellten Rasters R für eine Langfeldleuchte. Die Lamellen La sind hier auf beiden Seiten in einer Profilschiene PS verankert. Jeweils zwischen zwei Lamellen La ist eine in ihrer Höhe verkürzte Zwischenlamelle ZLa1 vorgesehen, die entsprechend Fig. 3 fußseitig in der Lamellenfußebene der Lamellen La angeordnet ist. Die durch den Fuß einer Lamelle gegebene Abschirmfläche ist entsprechend der Querschnittsprofilgebung durch diese Verkürzung entsprechend kleiner als die der nicht verkürzten Lamellen La.

Fig. 5 zeigt noch ein Raster R für eine rotationssymmetrische Leuchte, die sich hierbei aus acht gleichen Segmenten 1 zusammensetzt und eine sämtlichen Segmenten gemeinsame Raster-Mittelpunktzelle 2 aufweist. Jedes der Segmente 1 ist hierbei durch zwei Radiallamellen R1a mit zwei den inneren und den äußeren Rand des Segments darstellenden Verbindungslamellen VLa begrenzt. Eine zwischen den Verbindungslamellen VLa angeordnete Zwischenlamelle ZLa2 ist auch hier in ihrer Höhe gegenüber den übrigen Lamellen verkürzt ausgebildet und zwar so, daß hiermit wiederum die in Fig. 3 dargestellte und bereits beschriebene Bedingung für den Abschirmwinkel β gerade erfüllt ist.

Die Leuchte nach der Erfindung kann als Deckeneinbauleuchte, als Anbauleuchte oder als Pendelleuchte in verschiedenen Bestückungsvarianten für Innenbeleuchtung zur Anwendung kommen.

## Patentansprüche

1. Leuchte für Deckeneinbau, Deckenanbau und Pendelaufhängung mit einem kastenförmigen Gehäuse sowie einem in die Lichtaustrittsöffnung eingesetzten Raster aus gitterförmig angeordneten Lamellen mit wenigstens angenähert doppelparabolförmigem Querschnitt, bei dem die Lamellen fußseitig in einer Ebene, die Lamellenfußebene, angeordnet und senkrecht zu dieser Lamellenfußebene ausgerichtet sind und bei dem das Raster für die über ihm im Gehäuse angeordneten Lampen entsprechend den jeweiligen Anforderungen am Arbeitsplatz bzw. im Raum die gewünschte Abschirmung erzeugt,
**dadurch gekennzeichnet,** daß
dann, wenn der gegenseitige Lamellenabstand 1 bei vorgegebener Höhe und Querschnittskontur der Lamellen (La) des Rasters (R), den durch die spezielle Abschirmbedingung entsprechend der BAP-Bedingung vorgegebenen Grenzwert-Lamellenabstand 1o unterschreiten muß, zur Minimierung der durch das Raster (R) verursachten Abdecklichtverluste unter Einhaltung der speziellen Abschirmbedingung einzelne Lamellen (La), bezogen auf die Lamellenspitze, in der Höhe verkürzt (verkürzte Lamellen (ZLa) sind.

2. Leuchte nach Anspruch 1,
**dadurch gekennzeichnet,** daß
im Raster in der Mitte zwischen zwei Lamellen (La) im gegenseitigen zweifachen Lamellenabstand (1) eine in ihrer Höhe verkürzte Lamelle (ZLa) angeordnet ist.

## Claims

1. Light fixture for installation in the ceiling, on the ceiling and pendulum suspension having a box-shaped housing and a louvre, inset in the light exit orifice, made of laminas in a grid-shaped arrangement and having at least approximately double parabolic cross-section, in which the laminas are arranged at their bases in one plane, the lamina base plane, and are aligned perpendicularly to the said lamina base plane, and in which the louvre for the lights arranged above it in the housing generates the desired screening in accordance with the respective requirements at the working station or in the room, characterised in that when the mutual lamina spacing 1 at a prescribed height and with a prescribed cross-section contour of the laminas (La) of the louvre (R), must be smaller than the lamina spacing limit value 1o prescribed by the special screening condition in accordance with the BAP condition, individual laminas (La) are shortened in height (shortened laminas ZLa), with respect to the lamina tip, in order to minimise the shaded light losses caused by the louvre (R) whilst observing the special screening condition.

2. Light fixture according to Claim 1, characterised in that a lamina (ZLa), shortened in height, is arranged in the louvre in the centre between two laminas (La) with mutual, double lamina spacing (1).

## Revendications

1. Dispositif d'éclairage destiné à être intégré dans le plafond, à être monté au plafond et à être suspendu au moyen d'une suspension modulaire et comportant un logement en forme de boîte ainsi qu'un réseau, inséré dans l'ouverture de sortie de la lumière, de lamelles disposées en forme de grille et possédant une section transversale ayant au moins approximativement la forme d'une parabole double, dans lesquelles les lamelles sont disposées par leurs bases dans un plan, à savoir le plan des bases des lamelles, et sont orientées perpendiculairement à ce plan, le réseau fournissant la protection désirée pour les lampes disposées au-dessus de lui dans le logement, en fonction des exigences respectives au poste de travail ou dans la pièce,
caractérisé par le fait que, lorsque, pour une hauteur prédéterminée et un contour en coupe transversale prédéterminé des lamelles (La) du réseau (R), la distance réciproque (1) entre les lamelles doit être inférieure à la distance limite (1o) des lamelles, qui est prédéterminée par la condition particulière de protection correspondant à la condition BAP, la hauteur de lamelles individuelles (La), comptée par rapport au sommet des lamelles, est réduite (lamelles raccourcies (Zla)) de manière à réduire les pertes dues au masquage de la lumière par le réseau (R), tout en respectant la condition particulière de protection.

2. Dispositif d'éclairage suivant la revendication 1, caractérisé par le fait qu'une lamelle (ZLa) possédant une hauteur réduite est disposée, dans le réseau, dans une position centrée entre deux lamelles (ZLa) séparées par une distance égale au double de la distance (1) entre lamelles.
